# FASCICULE DE BREVET EUROPEEN

(11) **EP 0 894 936 B1**
(45) Date de publication et mention de la délivrance du brevet: **12.03.2003**
(21) Numéro de dépôt: 98390012.7
(22) Date de dépôt: 27.07.1998
(51) Int. Cl.: E06B 9/84

(54) **Dispositif de sécurité antichute pour fermeture à effacement vertical dotée d'un tablier monté autour d'un tube fixe**
Absturzsicherung für vertikal einziehbare Verschlusseinrichtungen mit einem auf einem festen Rohr montierten Rolladen
Fall protection device for vertically retractable closures with a shutter mounted on a fixed tube

(30) Priorité: 29.07.1997 FR 9709756
(43) Date de publication de la demande: 03.02.1999
(73) Titulaire: Rohaut, Serge, 31320 Vieille Toulouse (FR)
(72) Inventeur: Rohaut, Serge, 31320 Vieille Toulouse (FR)
(74) Mandataire: Cabinet BARRE LAFORGUE & associés

(56) Documents cités:
- US-A- 5 494 093

## Description

L'invention vise un dispositif de sécurité pour fermeture à effacement vertical dotée d'un tablier monté autour d'un tube fixe, ledit dispositif de sécurité étant destiné à éviter la chute du tablier en cas de défaillance d'un élément du système porteur dudit rideau.

Pour des raisons évidentes de sécurité, il est courant de doter les rideaux de fermeture à effacement vertical de dispositifs de retenue visant à éviter la chute du tablier dans l'hypothèse d'une défaillance d'un élément du système porteur. D'ailleurs, dans certains pays, les normes en vigueur imposent d'équiper de tels rideaux d'un dispositif de sécurité.

En ce qui concerne les rideaux dotés de ressorts de compensation du tablier montés autour d'un tube fixe, ces ressorts sont les éléments principaux susceptibles de subir une défaillance, et la solution la plus courante actuelle consiste à concevoir des ressorts de compensation intégrant leur propre système de sécurité en cas de rupture. Toutefois, cette solution présente principalement deux inconvénients. En effet, et en premier lieu, elle conduit à une augmentation du prix de revient des rideaux du fait de la multiplication du nombre de dispositifs de sécurité équivalent au nombre de ressorts, et de plus elle impose de remplacer le ressort muni de son dispositif de sécurité lors de la rupture de ce dernier. En outre, lors de la rupture d'un ressort de compensation, le tablier se trouve bloqué dans la position où il se trouve lors de cette rupture. Or, les ressorts de compensation se trouvent logés à l'intérieur de l'enroulement du tablier et ne sont donc directement accessibles que si ce tablier est entièrement descendu. Dans ces conditions, le changement du ressort de compensation rompu s'avère pratiquement systématiquement une opération hasardeuse nécessitant fréquemment de détériorer le tablier en vue d'accéder audit ressort.

En ce qui concerne les rideaux de fermeture montés autour d'un tube rotatif, il existe à l'heure actuelle une pluralité de systèmes de sécurité conçus selon le même principe et comportant de façon générale, une pièce en forme de disque, ou rotor, apte à être solidarisée au tube rotatif de façon à être entraînée en rotation avec ce dernier, au moins une pièce de butée montée pivotante sur le rotor autour d'un axe parallèle à l'axe du tube rotatif, et une pièce fixe, ou stator, de forme générale annulaire, disposée autour du rotor et dotée d'une face périphérique interne présentant des logements de blocage de l'extrémité libre de la pièce de butée.

Le principe de tous ces dispositifs de sécurité consiste à utiliser la force centrifuge s'exerçant sur chaque pièce de butée pivotante, pour amener cette dernière dans une position de blocage du tablier lorsque cette force centrifuge devient trop importante, correspondant à une vitesse excessive anormale de déroulement du rideau.

Dans la pratique, de tels dispositifs de sécurité donnent entière satisfaction lorsqu'ils sont destinés à équiper des rideaux de fermeture de poids relativement faibles tels que par exemple utilisés pour des constructions à usage d'habitation. Par contre, ils s'avèrent présenter des inconvénients lorsque les rideaux de fermeture, par exemple tels qu'utilisés pour des bâtiments industriels, présentent des dimensions et donc des poids relativement importants.

En effet, de par leur conception, ces dispositifs de sécurité comportent des pièces de butée qui se trouvent soumises à un phénomène de rebond lors du blocage en rotation du rideau, qu'il convient de maîtriser si l'on veut garantir leur efficacité.

Or, dans la pratique, la maîtrise de ce phénomène de rebond s'avère un problème difficile à résoudre, tel que cela ressort par exemple de l'examen du dispositif de sécurité de type classique décrit dans le brevet US 5.494.093, dont la face périphérique du stator comporte des gorges inclinées vers lesquelles l'extrémité de la pièce de butée est guidée par des rampes ménagées sur ladite face périphérique.

Selon cette conception, le phénomène de rebond est évité grâce à la forme conjuguée de l'extrémité de la pièce de butée et des gorges qui permet d'obtenir un effet de coincement de ladite pièce de butée à l'intérieur d'une desdites gorges.

Toutefois, l'effort de coincement étant proportionnel au poids des tabliers, l'utilisation d'un tel dispositif de sécurité avec des tabliers de poids relativement élevé conduit soit à un blocage avec un effet de coincement important de la pièce de butée à l'intérieur d'une gorge, soit à une déformation non-élastique du stator.

Dans la première hypothèse, il est pratiquement impossible de décoincer la pièce de butée sans accéder directement au dispositif de sécurité, et cette opération nécessite le démontage des moyens d'entraînement de l'arbre rotatif en vue d'accéder à ce dispositif de sécurité, puis le démontage dudit dispositif de sécurité qui peut s'avérer délicat puisque ce dernier est bloqué. De plus, lors de ce démontage, il est fréquent que le dispositif soit détérioré, ce qui impose son remplacement.

Dans la deuxième hypothèse, le stator se trouve déformé de façon résiduelle et le fonctionnement ultérieur du dispositif de sécurité n'est plus garanti, de sorte que ce dernier doit dans ce cas également être remplacé.

Une autre solution, décrite dans le brevet DE 24 33544, et s'appliquant également à des rideaux à tube rotatif, consiste à entraîner en rotation avec le tube des masselottes aptes à pivoter autour d'axes parallèles à l'axe dudit tube, de façon qu'une desdites masselottes vienne s'enclencher dans des dents de butée d'un flasque fixe lorsque la force centrifuge s'exerçant sur cette dernière excède une valeur donnée déterminée par des moyens élastiques, dans une position de blocage où elle est maintenue automatiquement par un cliquet.

Selon ce dispositif, le phénomène de rebond est donc maîtrisé au moyen d'un cliquet qui assure le maintien de la masselotte dans sa position de blocage. Toutefois, cette solution conduit au même inconvénient que celui précité des tabliers à ressorts de compensation, à savoir que le tablier est bloqué dans la position où il se trouve lors de la rupture d'un élément moteur.

La présente invention vise à pallier cet inconvénient et a pour objectif essentiel de fournir un dispositif de sécurité pour fermeture dotée d'un tablier monté autour d'un tube fixe, autorisant de faire descendre totalement le tablier une fois ledit dispositif activé.

Un autre objectif de l'invention est de fournir un dispositif de sécurité n'engendrant aucune usure lors du fonctionnement normal du rideau.

A cet effet, l'invention vise un dispositif de sécurité comprenant :
- un flasque fixe solidarisé autour du tube fixe et présentant, au moins partiellement, un rebord périphérique doté d'au moins une ouverture radiale, dite de blocage, axée dans un plan vertical A,
- un flasque mobile disposé autour du tube fixe en regard du flasque fixe, et solidarisé au tablier de façon à être entraîné en rotation avec ce dernier,
- au moins un élément de blocage articulé, vers une de ses extrémités, sur le flasque mobile autour d'un axe parallèle à l'axe du tube fixe, chacun desdits éléments de blocage étant agencé de façon à se trouver axé dans le plan vertical A et comportant une extrémité libre en forme de griffe de forme adaptée pour pénétrer dans chaque ouverture radiale du flasque fixe, et se bloquer dans ladite ouverture dans une position où au moins une portion de ladite extrémité en forme de griffe se trouve dans le prolongement de cette ouverture radialement à l'extérieur du rebord périphérique délimitant cette dernière,
- et associés à chaque élément de blocage, des moyens élastiques aptes :
   . à maintenir l'élément de blocage dans une position de fonctionnement normal où son extrémité libre se déplace selon une circonférence centrée sur l'axe du tube fixe de rayon inférieur à la distance radiale entre ledit axe et chaque ouverture radiale, en deçà d'une force centrifuge prédéterminée sollicitant ledit élément de blocage,
   . à autoriser un pivotement de l'élément de blocage de façon à conduire son extrémité libre à venir se bloquer dans une ouverture radiale lorsque la force centrifuge excède la valeur seuil prédéterminée.

Le principe selon l'invention consiste donc également à utiliser la force centrifuge s'exerçant sur un organe de blocage associé à des moyens élastiques pour amener ce dernier dans une position de blocage du tablier lorsque la force centrifuge devient trop importante, correspondant à une vitesse excessive représentative de la rupture d'un élément moteur.

Toutefois, la conception de ce dispositif de sécurité dont chaque élément de blocage tourne avec le tablier autour du tube fixe, et dont un desdits éléments de blocage vient se loger dans une ouverture radiale d'un flasque fixe solidaire dudit tube fixe avec son extrémité en forme de griffe s'étendant dans le prolongement de cette ouverture, en cas de rupture d'un élément moteur, permet de maîtriser le phénomène de rebond sans conduire à une quelconque détérioration dudit dispositif de sécurité. En effet, le rebond de l'élément de blocage ne peut intervenir du fait que le rebord périphérique délimitant l'ouverture dans laquelle pénètre ledit élément de blocage se trouve radialement à l'intérieur de l'extrémité en forme de griffe de ce dernier et fait donc office de butée radiale interdisant son pivotement vers sa position de fonctionnement normal. Ainsi, en premier lieu, un tel dispositif de sécurité s'avère d'une excellente fiabilité. De plus, il autorise, une fois le blocage assuré, et en faisant remonter quelque peu ledit tablier, de ramener l'élément de blocage dans sa position initiale et ainsi de pouvoir ensuite descendre complètement ce tablier en le soutenant lors de cette descente. L'élément moteur rompu se trouve donc ainsi directement accessible et il peut alors être procédé aisément à son changement. A noter, en outre, qu'il peut alors être également procédé de façon aisée à une vérification éventuelle de l'état du dispositif de sécurité.

De plus, dans les conditions de fonctionnement normal du rideau, un tel dispositif de sécurité ne comporte aucun élément rotatif en contact avec un élément fixe de sorte qu'il ne comporte aucune pièce d'usure.

Enfin, ce dispositif de sécurité n'a pas à être remplacé et peut être réutilisé tel quel après la rupture d'un élément moteur.

Selon une autre caractéristique de l'invention, chaque ouverture radiale du flasque fixe est ménagée sur une portion périphérique dudit flasque agencée pour se trouver le long de la portion de trajet ascendant de l'axe d'articulation de chaque organe de blocage, selon le sens de descente du tablier.

Cette disposition de chaque ouverture radiale conduit, en effet, chaque élément de blocage à pivoter non seulement sous l'effet d'une augmentation de la force centrifuge mais sous l'effet de cette force additionnée du propre poids dudit élément de blocage. De ce fait, ce dispositif de sécurité présente un temps de réaction très rapide, et peut, en outre, être étalonné de façon très précise moyennant un tarage adéquat des moyens élastiques.

Selon une autre caractéristique de l'invention, le flasque fixe est constitué d'un disque présentant sur sa périphérie des éléments de retour espacés perpendiculaires audit disque, délimitant des créneaux formant les ouvertures de blocage.

Cette conception permet, en effet, de réaliser, par soudage de pièces rapportées ou par pliage au moyen de techniques peu sophistiquées, des retours présentant une épaisseur conséquente apte à éviter tout risque de déformation de ces derniers lors de l'activation du dispositif de sécurité.

De plus, de façon préférentielle, le dispositif de sécurité comprend deux retours disposés sensiblement sur un quart de la circonférence du disque s'étendant à partir de la génératrice inférieure de ce dernier. La présence de deux ouvertures radiales successives de blocage constitue ainsi une double sécurité de blocage du tablier.

Selon une autre caractéristique de l'invention, le flasque mobile est constitué d'un disque de diamètre sensiblement supérieur à celui du disque du flasque fixe, doté d'un rebord périphérique agencé pour coiffer radialement les ouvertures de blocage dudit flasque fixe.

Toujours dans un but de sécurité, et afin, en outre, de réduire au maximum la course du tablier, une fois un élément moteur rompu, le dispositif de sécurité comprend préférentiellement, au moins deux éléments de blocage dont les axes d'articulation sont répartis symétriquement par rapport à l'axe du tube fixe.

De façon avantageuse, ces éléments de blocage sont au nombre de trois disposés de façon que leurs les axes d'articulation forment les sommets d'un triangle équilatéral centré sur l'axe du tube fixe.

Selon une autre caractéristique de l'invention, les moyens élastiques associés à chaque élément de blocage consistent en un ressort agencé pour tendre à faire pivoter ledit élément de blocage en direction de l'axe du tube fixe. De plus, le flasque mobile possède alors, pour chaque élément de blocage, un élément de butée de limitation du pivotement dudit élément de blocage sous l'action du ressort.

Selon une autre caractéristique de l'invention, chaque élément de blocage est doté, à proximité de son extrémité en forme de griffe, d'une échancrure transversale apte à coiffer la portion de rebord périphérique du flasque fixe délimitant une ouverture après pivotement dudit élément de blocage.

Une telle échancrure, en venant coiffer le rebord périphérique du flasque fixe, forme une butée radiale de limitation du pivotement des éléments de blocage.

De plus, selon un mode de réalisation préférentiel, l'échancrure de chaque élément de blocage présente une paroi de fond inclinée vers l'arrière, en considérant le sens de rotation dudit élément de blocage, le rebord périphérique du flasque fixe présentant au niveau de chaque ouverture, une tranche biseautée d'inclinaison conjuguée de celle de ladite paroi de fond.

D'autres caractéristiques, buts et avantages de l'invention ressortiront de la description détaillée qui suit en référence aux dessins annexés qui en représentent, à titre d'exemple non limitatif, un mode de réalisation préférentiel. Sur ces dessins qui font partie intégrante de la présente description :
- la figure 1 une vue en perspective schématique d'un rideau de fermeture à effacement vertical équipé d'un dispositif de sécurité conforme à l'invention,
- la figure 2 est une coupe transversale par un plan vertical A du dispositif de sécurité conforme à l'invention, dans la position non sollicitée de ce dispositif correspondant à un fonctionnement normal du rideau,
- la figure 3 est une coupe longitudinale par un plan B de ce dispositif de sécurité dans sa position non sollicitée,
- la figure 4 est une coupe transversale par le plan A de ce dispositif de sécurité dans sa position sollicitée de blocage du rideau,
- et la figure 5 est une vue en perspective du flasque fixe de ce dispositif de sécurité.

Le dispositif de sécurité conforme à l'invention représenté aux figures 2 à 4, est destiné à équiper un rideau de fermeture à effacement vertical représenté schématiquement à la figure 1, et comprenant classiquement :
- un tube fixe horizontal 1 s'étendant entre deux plaques latérales 2, 3,
- des ressorts de compensation tels que 4 logés chacun à l'intérieur d'une bobine telle que 5 et solidarisés à ladite bobine et au tube fixe 1,
- quatre plats bombés tels que 6, 7 de liaison des bobines 5, soudés sur ces dernières, et sur lesquels est solidarisée l'extrémité supérieure du tablier 8.

Ce dispositif de sécurité comprend en premier lieu un flasque fixe 9 présentant la forme d'un disque 10 percé d'un orifice central de diamètre sensiblement supérieur à celui du tube fixe 1, et soudé, sur le pourtour de cet orifice, sur un fourreau 11 de diamètre interne conjugué du diamètre externe dudit tube fixe, ledit fourreau étant percé d'orifices radiaux diamétralement opposés permettant de le solidariser au tube fixe 1 au moyen d'un ensemble vis/écrou 11a. Ce flasque fixe 9 comprend, en outre, un rebord périphérique 12, présentant sensiblement sur un quart de la circonférence dudit flasque, une portion 13 de moindre hauteur. Ce flasque fixe 9 comporte également deux échancrures périphériques (masquées sur les figures) en regard desquelles la portion de rebord périphérique 13 est interrompue, lesdites échancrures étant respectivement ménagées au niveau d'une des zones d'extrémité et dans la zone centrale de cette portion de rebord périphérique 13.

Ce flasque fixe 9 comporte, enfin, deux pièces de butée 14, 15 en forme de L dont une des branches est soudée sur la face externe dudit flasque fixe, et dont l'autre branche 14a, 15a est logée dans une échancrure, de façon à former une butée de hauteur supérieure à celle du rebord périphérique 12, délimitant avec ce dernier respectivement deux ouvertures radiales 16, 17. De plus, la face latérale de cette branche 14a, 15a, de butée des éléments de blocage, présente un évidemment 18 de section triangulaire, ménagé de façon à se trouver sur la trajectoire desdits éléments de blocage.

En outre, tel que représenté aux figures 2 et 4, le flasque fixe 9 est disposé de façon que la portion de rebord périphérique 13 s'étende, à partir de la génératrice inférieure du disque 10, dans la portion gauche de cadran dudit disque, si l'on considère le sens de descente du tablier 8 matérialisé par la flèche F.

Le dispositif de sécurité comporte également un deuxième flasque mobile 19 agencé pour être soudé ou fixé au moyen de boulons sur la face interne des plats bombés 6, 7 de liaison des bobines 5, de façon à être entraîné en rotation avec ces dernières et le tablier 8, et disposé en regard du flasque fixe 9 de façon à former un carter avec ce dernier.

Ce flasque mobile 19 présente également la forme d'un disque 20 percé d'un orifice central permettant de le monter autour du tube fixe 1. De plus, une cage de roulements à billes 22 est interposée entre le tube fixe 1 et le disque 20, et maintenue sur ce dernier au moyen d'une plaque 21 formant cage externe.

Ce flasque 19 comporte également un rebord périphérique cylindrique 23 obtenu par pliage agencé pour venir coiffer radialement le rebord périphérique 12 du flasque fixe 9, et pour être solidarisé aux plats bombés 6, 7.

Ce flasque mobile 19 est par ailleurs équipé de trois couteaux de blocage 25, 26, 27 rectilignes dotés d'une extrémité avant amincie en forme de griffe telle que 25a. Chacun de ces couteaux 25-27 comporte également une échancrure transversale 40 délimitant sa portion d'extrémité en forme de griffe 25a et adaptée pour venir coiffer la branche 14a, 15a des pièces de butée 14, 15 lors du blocage du dispositif. Cette échancrure 40 présente, en outre, une paroi de fond 40a inclinée conjuguée de l'évidement 18 des pièces de butée 14, 15.

Ces couteaux 25-27 sont montés sur le disque 20, au droit de leur extrémité arrière par l'intermédiaire d'axes d'articulation consistant pour chacun desdits couteaux, et tel que représenté à la figure 3, en un système vis 28/écrou 29 et en trois rondelles 30, 31, 41 interposées de part et d'autre dudit disque et desdits couteaux.

Tel que représenté aux figures, les axes d'articulation des couteaux 25-27 sont uniformément répartis sur le disque 20 et forment les sommets d'un triangle équilatéral centré sur l'axe dudit disque, de façon que lesdits couteaux s'étendent selon des cordes de ce dernier, leur griffe 25a se trouvant à faible distance radiale, de l'ordre de deux millimètres, du rebord périphérique 12 du flasque fixe 9.

En vue d'assurer le maintien des couteaux 25-27 dans cette position angulaire, chacun de ceux-ci est, en outre associé à :
- un ressort à spirale 32 s'étendant orthogonalement par rapport audit couteau et dont les crochets d'extrémité sont engagés respectivement dans un oeillet 33 solidaire du disque 20 et dans une lumière 34 ménagée dans chaque couteau 25-27 à faible distance de la griffe 25a,
- une butée 35, obtenue par découpe et pliage de petites portions de surface du disque 20, et ménagée de façon à être disposée à l'arrière de la griffe 25a de chaque couteau 25-27.

Tel que représenté à la figure 2, en fonctionnement normal du rideau, c'est-à-dire pour des vitesses normales de déroulement du tablier 8, dans le sens de la flèche F, les couteaux 25-27 sont maintenus en contact contre les butées 35 sous l'effet de l'action des ressorts 32. Il est à noter, en outre, que dans ces conditions de fonctionnement, aucun élément rotatif n'est en contact avec un quelconque élément fixe de sorte qu'il n'existe aucun risque d'usure.

Par contre, en cas d'incident et d'augmentation de la vitesse de déroulement au-delà d'une valeur prédéterminée qui peut être facilement calculée par ajustement du tarage des ressorts 32, les couteaux 25-27 pivotent autour de leur axe d'articulation, et un desdits couteaux, en l'exemple le couteau 25, vient en premier lieu glisser sur la portion du rebord périphérique 13, dans l'ouverture radiale 16, puis buter contre la pièce de butée 14, la deuxième pièce de butée 15 étant uniquement prévue pour accroître la sécurité.

Lors de ce contact entre le couteau 25 et la pièce de butée 14, l'échancrure 40 vient coiffer la branche 14a de cette pièce de butée au niveau de l'évidement 18 de sorte que la paroi de fond 40a de cette échancrure 40 encaisse le premier choc de butée. Le second choc de butée est quant à lui encaissé par la paroi transversale adjacente de cette échancrure 40 qui vient se plaquer radialement contre la pièce de butée 14 et limite par la-même le pivotement du couteau 25. Enfin, et de façon essentielle, tout risque de rebond est annulé du fait que l'extrémité en forme de griffe 25a du couteau vient se glisser radialement à l'extérieur de la pièce de butée 14.

Un autre critère de sécurité garantissant le blocage du tablier 8 réside dans le fait que les pièces de butée 14, 15 sont disposées le long de la portion de trajet ascendant des axes d'articulation des couteaux 25-27, si l'on considère le sens de déroulement F. De ce fait, en effet, le poids des couteaux 25-27 s'additionne à la force centrifuge et favorise donc le pivotement de ces derniers.

En dernier lieu, un des avantages primordiaux du dispositif de sécurité selon l'invention réside dans le fait que, une fois le tablier 8 bloqué, tel que représenté à la figure 4, le couteau 25 peut être débloqué très simplement en relevant quelque peu ledit tablier, et ce dernier peut alors être descendu complètement de façon manuelle, permettant ainsi un accès direct au système d'enroulement (ressorts compensateurs 4...).

## Revendications

1. Dispositif de sécurité pour fermeture à effacement vertical dotée d'un tablier (8) montée autour d'un tube fixe (1), ledit dispositif de sécurité étant destiné à éviter la chute du tablier (8) en cas de défaillance d'un élément du système porteur et étant **caractérisé en ce qu'**il comprend en combinaison :
- un flasque fixe (9) destiné à être solidarisé autour du tube fixe (1) et présentant, au moins partiellement, un rebord périphérique (12-15) doté d'au moins une ouverture radiale (16-17), dite de blocage, destinée à être axée dans un plan vertical (A),
- un flasque mobile (19) destiné à être disposé autour du tube fixe (1) en regard du flasque fixe (9), et destiné à être solidarisé au tablier (8) de façon à être entraîné en rotation avec ce dernier,
- au moins un élément de blocage (25-27) articulé, vers une de ses extrémités, sur le flasque mobile (19) autour d'un axe parallèle à l'axe du tube fixe (1), chacun desdits éléments de blocage étant destiné à être placé dans le plan vertical (A) et comportant une extrémité libre (25a) en forme de griffe de forme adaptée pour pénétrer dans chaque ouverture radiale (16-17) du flasque fixe (9) et se bloquer dans ladite ouverture dans une position où au moins une portion de ladite extrémité en forme de griffe se trouve dans la prolongement de cette ouverture radialement à l'extérieur du rebord périphérique (12-15) délimitant cette dernière,
- et, associés à chaque élément de blocage (25-27), des moyens élastiques (32) aptes :
. à maintenir l'élément de blocage (25-27) dans une position de fonctionnement normal où son extrémité libre (25a) se déplace selon une circonférence centrée sur l'axe du tube fixe (1) de rayon inférieur à la distance radiale entre ledit axe et chaque ouverture radiale (16-17), en deçà d'une force centrifuge prédéterminée sollicitant ledit élément de blocage,
. à autoriser un pivotement de l'élément de blocage (25-27) de façon à conduire son extrémité libre (25a) à venir se bloquer dans une ouverture radiale (16-17) lorsque la force centrifuge excède la valeur seuil prédéterminée.

2. Dispositif de sécurité selon la revendication 1, **caractérisé en ce que** chaque ouverture radiale (16-17) du flasque fixe (9) est ménagée sur une portion périphérique dudit flasque agencée pour se trouver le long de la portion de trajet ascendant de l'axe d'articulation de chaque élément de blocage (25-27), selon le sens de descente du tablier (8).

3. Dispositif de sécurité selon l'une des revendications 1 ou 2, **caractérisé en ce que** le flasque fixe (9) est constitué d'un disque (10) présentant sur sa périphérie des éléments de retour espacés (14-15) perpendiculaires audit disque, délimitant des créneaux formant les ouvertures radiales (16-17).

4. Dispositif de sécurité selon les revendications 2 et 3 prises ensemble, **caractérisé en ce qu'**il comprend deux retours (14-15) disposés sensiblement sur un quart de la circonférence du disque (10) s'étendant à partir de la génératrice inférieure de ce dernier.

5. Dispositif de sécurité selon l'une des revendications 3 ou 4, **caractérisé en ce que** le flasque mobile (19) est constitué d'un disque (20) de diamètre sensiblement supérieur à celui du disque (10) du flasque fixe (9), doté d'un rebord périphérique (23) agencé pour coiffer radialement les ouvertures radiales (16-17) dudit flasque fixe.

6. Dispositif de sécurité selon l'une des revendications précédentes, **caractérisé en ce qu'**il comprend au moins deux éléments de blocage (25-27) dont les axes d'articulation sont répartis symétriquement par rapport à l'axe du tube fixe (1).

7. Dispositif de sécurité selon la revendication 6, **caractérisé en ce qu'**il comprend trois éléments de blocage (25-27) dont les axes d'articulation forment les sommets d'un triangle équilatéral centré sur l'axe du tube fixe (1) en position d'utilisation.

8. Dispositif de sécurité selon l'une des revendications précédentes, **caractérisé en ce que** chaque élément de blocage (25-27) est doté, à proximité de son extrémité en forme de griffe (25a) d'une échancrure transversale (40) apte à coiffer la portion de rebord périphérique (12-15) du flasque fixe (9) délimitant une ouverture radiale (16, 17) après pivotement dudit élément de blocage (25-27).

9. Dispositif de sécurité selon la revendication 8, **caractérisé en ce que** l'échancrure (40) de chaque élément de blocage (25-27) présente une paroi de fond (40a) inclinée vers l'arrière, en considérant le sens de rotation dudit élément de blocage (25-27), le rebord périphérique (12-15) du flasque fixe (9) présentant au niveau de chaque ouverture radiale (16-17), une tranche biseautée (18) d'inclinaison conjuguée de celle de ladite paroi de fond.

10. Dispositif de sécurité selon l'une des revendications 8 ou 9, **caractérisé en ce que**
- les moyens élastiques associés à chaque élément de blocage (25-27) consistent en un ressort (32) agencé pour tendre à faire pivoter ledit élément de blocage en position d'utilisation en direction de l'axe du tube fixe (1),
- le flasque mobile (19) possède, pour chaque élément de blocage (25-27), un élément de butée (35) de limitation du pivotement dudit élément de blocage sous l'action du ressort (32).

## Patentansprüche

1. Sicherungsvorrichtung für eine vertikale Verschlussvorrichtung, die mit einem um ein festes Rohr (1) montierten Vorhang (8) versehen ist, wobei die genannte Sicherungsvorrichtung für die Vermeidung des Falls des Vorhangs (8) bei einem Ausfall eines Elementes des Trägsystems bestimmt, und **dadurch gekennzeichnet ist, dass** sie umfasst in Kombination:
- einen festen Flansch (9), der für die Befestigung um das feste Rohr (1) bestimmt ist, und zumindest teilweise einen Umfangrand (12-15) mit zumindest einer radialen Öffnung (16-17), sogenannter Blockieröffnung, aufweist, deren Orientierung in einer vertikalen Ebene (A) vorgesehen ist,
- einen beweglichen Flansch (19), der um das feste Rohr (1) gegenüber dem festen Flansch (9) angeordnet ist, und deren Befestigung am Vorhang (8) vorgesehen ist, so dass er mit diesem in Drehung angetrieben ist,
- zumindest ein Blockierelement (25-27), das nach einem seiner Ende am beweglichen Flansch (19) um eine parallele zur Achse des festen Rohres (1) Achse ausschwenkbar ist, wobei jedes der genannten Blockierelemente in der vertikalen Ebene (A) angeordnet ist, und ein freies Ende (25a) in Form einer Kralle aufweist, die zum Eindringen in jede radiale Öffnung (16-17) des festen Flansches (9) und zur Blockierung in der genannten Öffnung in einer Stellung vorgesehen ist, in der sich zumindest eine Portion des genannten Endes in Form einer Kralle in der Verlängerung dieser Öffnung radial außerhalb des Umfangrands (12-15) befindet, der diese bestimmt,
- und elastische, zugeordnete jedem Blockierelement (25-27) Mittel (32), geeignet für:
. die Haltung des Blockierelementes (25-27) in einer normale Betriebstellung, in der sich sein freies Ende (25a) auf einem Kreis mit einem Zentrum auf der Achse des festen Rohres (1) mit einem kleiner Radius als der radiale Abstand der genannten Achse und jeder radiale Öffnung (16-17) bewegt, diesseits einer vorbestimmten Schwungkraft, die auf das genannte Blockierelement ausgeübt wird,
. die Erlaubnis eines Schwenken des Blockierelementes (25-27), so dass sein freies Ende (25a) in eine radiale Öffnung (16-17) blockiert wird, wenn die Schwungkraft den vorbestimmten Schwellenwert übersteigt.

2. Sicherungsvorrichtung nach Anspruch 1, **dadurch gekennzeichnet, dass** jede radiale Öffnung (16-17) des festen Flansches (9) an einer Umfangsportion des genannten Flansches so angeordnet ist, dass sie entlang die aufsteigenden Wegportion der Gelenkachse jedes Blockierelementes (25-27) in der Richtung der. Abwärtsbewegung des Vorhangs (8) sich befindet.

3. Sicherungsvorrichtung nach einer der Ansprüche 1 oder 2, **dadurch gekennzeichnet, dass** der feste Flansch (9) aus einer Scheibe (10) besteht, die an ihrer Peripherie senkrecht zur genannten Scheibe in Abstand stehende Rückelemente (14-15) aufweist, so dass sie radiale Öffnungen (16-17) bildenden Scharten bestimmen.

4. Sicherungsvorrichtung nach zusammen berücksichtigten Ansprüchen 2 und 3, **dadurch gekennzeichnet, dass** sie zwei Rückelemente (14-15) aufweist, die etwa an einem Viertel des Umfangs der Scheibe (10) angeordnet sind, das ausgehend von der unteren Mantellinie dieser Scheibe sich erstreckt.

5. Sicherungsvorrichtung nach einem der Ansprüche 3 oder 4, **dadurch gekennzeichnet, dass** der bewegliche Flansch (19) aus einer Scheibe (20) mit einem etwa höheren Durchmesser als der Durchmesser der Scheibe (10) des festen Flansches (9) besteht, der mit einem Umfangsrand (23) versehen ist, der zum radialen Überdecken der radialen Öffnungen (16-17) des genannten festen Flansches angeordnet ist.

6. Sicherungsvorrichtung nach einem der vorhergehenden Ansprüche, **dadurch gekennzeichnet, dass** sie zumindest zwei Blockierelemente (25-27) aufweist, deren-Gelenkachsen symmetrisch bezüglich der Achse des festen Rohres (1) in Nutzungsstellung verteilt sind.

7. Sicherungsvorrichtung nach Anspruch 6, **dadurch gekennzeichnet, dass** sie drei Blockierelemente (25-27) aufweist, deren Gelenkachsen die Spitzen eines gleichseitigen Dreieckes, zentriert auf die Achse des festen Rohres (1), in Nutzungsstellung bilden.

8. Sicherungsvorrichtung nach einem der vorhergehenden Ansprüche, **dadurch gekennzeichnet, dass** jedes Blockierelement (25-27) in der Nähe seines Ende in Form einer Kralle (25a) mit einem Querausschnitt (40) versehen ist, der für das Überdecken der Umfangrandportion (12-15) des festen Flansches (9) geeignet ist, so dass eine radiale Öffnung (16, 17) nach einem Schwenken des genannten Blockierelementes (25-27) bestimmt ist.

9. Sicherungsvorrichtung nach Anspruch 8, **dadurch gekennzeichnet, dass** der Ausschnitt (40) jedes Blockierelementes (25-27) eine Bodenwand (40a) aufweist, die gemäß der Drehrichtung des genannten Blockierelementes (25-27) rückwärts geneigt ist, wobei der Umfangrand (12-15) des festen Flansches (9) an jeder radialen Öffnung (16-17) eine abgeschrägte Schnittfläche (18) aufweist, deren Neigung der Neigung der genannten Bodenwand entspricht.

10. Sicherungsvorrichtung nach einer der Ansprüche 8 oder 9, **dadurch gekennzeichnet,**
- **dass** die elastischen Mittel, zugeordnet jedem Blockierelement (25-27), aus einer Feder (32) besteht, die zum Schwenken des genannten Blockierelementes in Richtung der Achse des festen Rohres (1) in Nutzungsstellung angeordnet ist,
- **dass** der bewegliche Flansch (19) für jedes Blockierelementes (25-27) ein Anschlagelement (35) zur Begrenzung des Schwenkens des genannten Blockierelementes unter der Wirkung der Feder (32) aufweist.

## Claims

1. Security device for a vertical closure comprising a curtain (8) mounted around a fixed tube (1), said security device being intended to avoid the fall of the curtain (8) in case of a failure of an element of the bearing system and being **characterised in that** it comprises in combination:
- a fixed flange (9) intended to be fixed around the fixed tube (1) et comprising, at least partially, a peripheral edge (12-15) provided with at least one radial opening (16-17), so called blocking opening, intended to be situated in a vertical plane (A),
- a movable flange (19) arranged around the fixed tube (1) in front of the fixed flange (9), and intended to be fixed to the curtain (8) so as to be driven in rotation with the latter
- at least one blocking element (25-27) articulated at one of its ends to the movable flange (19) around an axe parallel to the axe of the fixed tube (1), each of said blocking elements being placed in the vertical plane (A) and comprising a free end (25a) in the form of a claw adapted to penetrate into each radial opening (16-17) of the fixed flange (9) and to be blocked in said opening in a position in which at least a portion of said end in the form of a claw is the continuation of this opening radially outside the peripheral edge (12-15) delimiting the latter,
- and elastic means (32), associated to each blocking element (25-27), able to:
. maintain the blocking element (25-27) in a normal working position in which its free end (25a) moves on a circle, the centre of which is on the axe of the fixed tube (1) with a radius inferior to the radial distance between said axe and each radial opening (16-17), below a predetermined centrifugal force exerted onto said blocking element,
. enable a swivelling of the blocking element (25-27) so that its free end (25a) comes to be blocked in a radial opening (16-17) when the centrifugal force exceeds the predetermined threshold value.

2. Security device according to claim 1, **characterised in that** each radial opening (16-17) of the fixed flange (9) is provided in a peripheral portion of said flange, arranged so as to be located along the ascending distance portion of the joint pin of each blocking element (25-27) in the descending direction of the curtain (8).

3. Security device according to one of claims 1 or 2, **characterised in that** the fixed flange (9) is formed by a disk (10) having on its periphery spaced return elements (14-15), which are perpendicular to said disk and delimits slits forming the radial openings (16-17).

4. Security device according to claims 2 and 3 considered together, **characterised in that** it comprises two return elements (14-15) provided substantially on a quarter of the circumference of the disk (10) extending from the lower generating line of the latter.

5. Security device according to one of claims 3 or 4, **characterised in that** the movable flange (19) is formed by a disk (20) having a diameter substantially superior to that of the disk (10) of the fixed flange (9), provided with a peripheral edge (23) arranged to cover radially the radial openings (16-17) of said fixed flange.

6. Security device according to anyone of preceding claims, **characterised in that** it comprises at least two blocking elements (25-27) the joint pins of which are distributed symmetrically relatively to the axe of the fixed tube (1) in the use position.

7. Security device according to claim 6, **characterised in that** it comprises three blocking elements (25-27) the joint pins of which form the apexes of a equilateral triangle centred on the axe of the fixed tube (1) in the use position.

8. Security device according to anyone of preceding claims, **characterised in that** each blocking element (25-27) is provided close by its end in the form of a claw (25a) with a cross indentation (40) able to cover the peripheral edge portion (12-15) of the fixed flange (9) delimiting a radial opening (16-17) after a swivelling of said blocking element (25-27).

9. Security device according to claim 8, **characterised in that** the indentation (40) of each blocking element (25-27) has a bottom wall (40a) inclined backwards in reference to the rotation direction of said blocking element (25-27), the peripheral edge (12-15) of the fixed flange (9) having at the level of each radial opening (16-17) a bevelled edge (18) the inclination of which corresponds to that of said bottom wall.

10. Security device according to one of claims 8 or 9, **characterised in that**:
- elastic means, associated to each blocking element (25-27), consists in a spring (32) provided to cause said blocking element to swivel in the use position in the direction of the axe of the fixed tube (1),
- the movable flange (19) has for each blocking element (25-27) a stop element (35) for limiting the swivelling of said blocking element under the action of the spring (32).
